# EUROPÄISCHE PATENTSCHRIFT

(11) **EP 2 402 645 B1**
(45) Veröffentlichungstag und Bekanntmachung des Hinweises auf die Patenterteilung: **05.03.2014**
(21) Anmeldenummer: 11002094.8
(22) Anmeldetag: 14.03.2011
(51) Int. Cl.: F21S 8/00, F21S 8/08, F21V 21/116, F21Y 101/02, F21W 131/103

(54) **Beleuchtungsvorrichtung**
Illumination device
Dispositif d'éclairage

(30) Priorität: 01.07.2010 DE 102010025822
(43) Veröffentlichungstag der Anmeldung: 04.01.2012
(73) Patentinhaber: Hempel, Armin, 58809 Neuenrade (DE)
(72) Erfinder: Hempel, Armin, 58809 Neuenrade (DE)
(74) Vertreter: Dörner, Kötter & Kollegen

(56) Entgegenhaltungen:
- DE-A1- 1 801 666
- DE-U1-202008 007 151
- US-A- 2 673 286
- US-A- 3 222 509
- US-A- 3 317 724
- US-A- 5 249 112
- US-A1- 2005 247 920

## Beschreibung

Die Erfindung betrifft eine Beleuchtungsvorrichtung für Zäune, insbesondere Stabmattenzäune mit wenigstens einem Hohlprofilpfosten nach dem Patentanspruch 1.

Zur Begrenzung von Grundstücken oder Flächen werden oftmals sogenannte Stabmattenzäune eingesetzt. Hierbei handelt es sich um Zaunmatten, welche aus kreuzweise miteinander verbundenen Stäben gebildet sind und die an beabstandet zueinander angeordneten Vierkanthohlprofilpfosten befestigt werden. Hierzu weisen die Hohlprofilpfosten regelmäßig beabstandet zueinander angeordnete Bohrungen auf. Die Abstände der Bohrungen entsprechen dabei im Wesentlichen den vertikalen Abständen der horizontalen Stäbe der Zaunmatten. Die Befestigung der Zaunmatten erfolgt über Schrauben, die die in den Hohlprofilpfosten vorgesehenen Bohrungen durchdringen und Klemmverbinder aufnehmen, mit denen die Zaunmatten an den Hohlprofilpfosten fixierbar sind. Um die Sicherheit des Grundstücks zu erhöhen oder um auf die Zäune im Verkehrsraum aufmerksam zu machen werden diese oftmals mit Leuchten angestrahlt. In Parkanlagen und im privaten Bereich werden häufig zusätzliche Leuchten installiert, um eine Orientierung zu ermöglichen oder eine gewünschte Ambiente-Beleuchtung zu erzielen. Hierzu werden die Leuchten oftmals mittels Haken oder Kabelbindern an den Zaunmatten befestigt.

Leuchten zur Beleuchtung von Zäunen oder Pfosten sind beispielsweise in der US 2005/247920 Al, US 2 673 286 A, DE 1 801 666 A, US 5 249 112 A, US 3 222 509 A beschrieben.

Nachteilig an den bekannten Zaunbeleuchtungen ist, dass diese häufig nur ungenügend an dem Zaun befestigt sind und sich zudem regelmäßig nicht in das Zaunbild einfügen, weshalb die Beleuchtungen als Fremdkörper empfunden werden.

Hier will die Erfindung Abhilfe schaffen. Der Erfindung liegt die Aufgabe zugrunde, eine Beleuchtungsvorrichtung für Zäune, insbesondere Stabmattenzäune zu schaffen, welche sicher an den Zäunen befestigt werden können und sich harmonisch in das Zaunbild einfügen. Gemäß der Erfindung wird diese Aufgabe durch eine Beleuchtungsvorrichtung mit den Merkmalen des Patentanspruchs 1 gelöst.

Mit der Erfindung ist eine Beleuchtungsvorrichtung für Zäune, insbesondere für Stabmattenzäune geschaffen, welche zuverlässig an den Zäunen befestigt werden kann und die sich harmonisch in das Zaunbild einfügt. Dabei wird das Gehäuse, welches den Querschnitt des Hohlprofilpfosten vollständig überdeckt über ein Flanschteil innerhalb eines Hohlprofilpfostens unsichtbar befestigt. Das Gehäuse selbst kann dabei derart ausgebildet werden, dass es sich als Zaunpfostenabschluss harmonisch in das Zaunbild einfügt. Das harmonische Zaunbild ist insbesondere auch dadurch erzielbar, dass - in der Regel gleichmäßig zueinander beabstandete - Hohlprofilpfosten mit gleichartigen Beleuchtungsvorrichtungen versehen werden.

Das Flanschteil ist durch ein Winkelstück mit mindestens zwei Schenkeln gebildet, dessen erster Schenkel das Lampengehäuse aufnimmt und dessen zweiter Schenkel in montiertem Zustand der Vorrichtung an der Innenwandung des Hohlprofilpfostens anliegt. Dabei weist der zweite Schenkel des Winkelstücks vorteilhaft wenigstens eine Bohrung zur Befestigung an dem Hohlprofilpfosten mittels einer Schraube auf, welche besonders bevorzugt derart positioniert ist, dass sie mit dem regelmäßig in den Hohlprofilpfosten angeordneten Bohrungsmuster korrespondiert. Ein derartiges Winkelstück ist kostengünstig herstellbar und bietet eine zuverlässige und im inneren des Hohlprofilpfosten unsichtbare Möglichkeit zur Befestigung des ein Leuchtmittel aufnehmenden Gehäuses. Alternativ kann das Winkelstück auch U-förmig ausgebildet sein, sodass es mit zwei gegenüberliegend angeordneten Schenkeln an der Innenwandung des Hohlprofilpfostens anliegt. Hierzu sollte das Außenabmaß der beiden gegenüberliegenden Schenkel dem Abstand zweier gegenüberliegender Innenwandungen des Hohlprofilpfostens entsprechend.

In weiterer Ausgestaltung der Erfindung ist wenigstens eine Bohrung in Form eines Langlochs ausgeführt. Hierdurch ist ein begrenztes Herausschieben des Winkelstücks mit an diesem angeordneten Gehäuse aus dem Hohlprofilpfosten ohne vollständiges Lösen der Verbindung zwischen Winkelstück und Hohlprofilpfosten ermöglicht. Um ein Herausziehen des Winkelstücks zu ermöglichen, ist lediglich die Schraubverbindung, welche das Langloch durchdringt, etwas zu lösen.

In Weiterbildung der Erfindung weist das Gehäuse ein umlaufendes transparentes Mittelstück auf. Hierdurch ist der Effekt eines Lichtbandes erzielt.

In Ausgestaltung der Erfindung ist das Leuchtmittel durch wenigstens eine LED gebildet, welche auf dem Gehäuseboden oder auf dem ersten Schenkel des Winkelstücks angeordnet ist und den Gehäuseboden durchdringt. Derartige Leuchtdioden sind in unterschiedlichen Farben erhältlich, sodass unterschiedliche Lichtfarben, insbesondere auch durch die Verwendung mehrerer Leuchtdioden mit unterschiedlichen Lichtfarben in einem Gehäuse realisiert werden können. Darüber hinaus handelt es sich hierbei um besonders energiesparende Leuchtmittel. Alternativ können auch Halogen- oder Kompaktleuchtstofflampen zum Einsatz kommen. In diesem Fall können unterschiedliche Lichtfarben durch Einfärben des transparenten Mittelstücks erzielt werden.

An dem Winkelstück, bevorzugt auf dessen zweiten Schenkel, ist eine Steuerelektronik zum Betrieb des Leuchtmittels angeordnet. Hierdurch ist eine innerhalb des Hohlprofilpfostens unsichtbare Positionierung der Steuerelektronik ermöglicht. Diese Steuerelektronik kann beispielsweise auch dazu eingesetzt werden, innerhalb des Gehäuses angeordnete LED's unterschiedlicher Farben anzusteuern, sodass dynamische Farbverläufe oder auch frei wählbare Festfarben einstellbar sind. Auf dem Winkelstück sind vorzugsweise auch Mittel zur Stromversorgung der Beleuchtungsvorrichtung, besonders in Form eines Akkus oder eines Anschlusses für eine externe Stromquelle angeordnet.

In weiterer Ausgestaltung der Erfindung ist das Leuchtmittel innerhalb des Gehäuses angeordnet, wobei das Gehäuse über eine Steckverbindung mit dem Winkelstück verbindbar ist, über die ein Kontakt zwischen Steuerelektronik und Leuchtmittel herstellbar ist. Hierdurch ist ein einfaches Wechseln des Leuchtmittels ohne Demontage der gesamten Beleuchtungsvorrichtung ermöglicht. Hierzu kann lediglich das Gehäuse von dem Winkelstück abgezogen werden und nach Auswechseln des Leuchtmittels wieder aufgesteckt werden, wodurch die Stromversorgung des Leuchtmittels über die Steckverbindung herstellbar ist.

In Ausgestaltung der Erfindung ist an dem Gehäuseboden eine umlaufende Dichtung zur Abdichtung des Übergangs zwischen Hohlprofilpfosten und Gehäuse angeordnet. Hierdurch ist dem Eindringen von Nässe in den Hohlprofilpfosten entgegengewirkt. Dabei ist die Dichtung vorteilhaft innerhalb einer in dem Gehäuseboden eingebrachten umlaufenden Nut angeordnet, deren Kontur mit dem Querschnitt des Hohlprofilpfostens korrespondiert, wodurch eine gute Dichtwirkung erzielbar ist.

In weiterer Ausgestaltung der Erfindung weist das Gehäuse an seiner dem Hohlprofilpfosten zugewandten Unterseite einen umlaufenden flexiblen Kragen auf, der in montiertem Zustand unter Vorspannung an der Innenwandung des Hohlprofilpfostens anliegt. Hierdurch ist eine Abdichtung zwischen Profilpfosten und Gehäuse bei gleichzeitiger Erstellung einer kraftschlüssigen Verbindung erzielt. Dabei ist der flexible Kragen bevorzugt aus einem Elastomer, insbesondere aus Gummi hergestellt.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Fig. 1: die schematische Darstellung einer auf einem Hohlprofilpfosten montierten Beleuchtungsvorrichtung in Seitenansicht;
- Fig. 2: die Darstellung der Beleuchtungsvorrichtung aus Figur 1 in einer um 90 Grad versetzten Ansicht;
- Fig. 3: die Darstellung der Beleuchtungsvorrichtung aus Figur 1 in Explosionsansicht;
- Fig. 4.: die räumliche Darstellung einer weiteren auf einem Hohlprofilpfosten montierten Beleuchtungsvorrichtung;
- Fig. 5: die Darstellung der Beleuchtungsvorrichtung aus Figur 4 in der Seitenansicht;
- Fig. 6: die Darstellung der Beleuchtungsvorrichtung aus Figur 4 in der Ansicht von vorne;
- Fig. 7: die Darstellung der Beleuchtungsvorrichtung aus Figur 5 im Schnitt C - C und
- Fig. 8: die Darstellung der Beleuchtungsvorrichtung aus Figur 6 im Schnitt B - B.

Die als Ausführungsbeispiel gewählte Beleuchtungsvorrichtung 1 besteht im Wesentlichen aus einem Gehäuse 2, welches ein Leuchtmittel 3 aufnimmt und über ein Winkelstück 4 innerhalb eines Hohlprofilpfostens 7 befestigt ist.

Das Gehäuse 2 ist aus Kunststoff hergestellt. Es besteht aus einem Gehäuseboden 21, einem auf diesem angeordneten transparent ausgebildeten Mittelteil 22 sowie einen auf dem Mittelteil 22 angeordneten Deckel 24. In dem Deckel 24 ist zur Maximierung der Lichtleistung ein Kopfreflektor 25 angeordnet. Weiterhin nimmt das Mittelteil 22 einen Blendschutz 23 auf. Auf dem Gehäuseboden 21 ist innerhalb des Gehäuses 2 eine Aufnahme 31 zur Aufnahme eines Leuchtmittels 3 angeordnet. An seiner dem Hohlprofilpfosten 7 zugewandten Unterseite ist in den Gehäuseboden 21 eine umlaufende Nut 210 eingebracht, welche im Wesentlichen der Querschnittskontur des Hohlprofilpfostens 7 entspricht und in der eine Dichtung 211 eingebracht ist.

Das Winkelstück 4 ist im Wesentlichen in Form eines rechtwinklig abgekanteten Stahlblechstreifens ausgebildet, wodurch ein erster Schenkel 41 sowie ein rechtwinklig zu diesem angeordneter zweiter Schenkel 42 gebildet ist. Die Länge des ersten Schenkels 41 entspricht im Wesentlichen dem Innenmaß der breiteren Wandung des rechtwinklig ausgebildeten Hohlprofilpfostens 7. Der zweite Schenkel 42 liegt im montierten Zustand an der Innenwandung des Hohlprofilpfostens 7 an. Zur Befestigung an dem Hohlprofilpfosten 7 sind in dem zweiten Schenkel 42 des Winkelstücks 4 Bohrungen 43 eingebracht, welches mit dem in dem Hohlprofilpfosten 7 vorgesehenen, durch Bohrungen 71 gebildeten Lochmuster korrespondiert. Hierdurch ist eine Befestigung des Winkelstücks über dieselben Schrauben ermöglicht, mittels derer eine - nicht dargestellte - Stabmatte an dem Hohlprofilpfosten 7 befestigt ist.

Im Ausführungsbeispiel ist auf dem zweiten Schenkel 42 des Winkelstücks 4 eine Steuerelektronik 5 zur Ansteuerung des Leuchtmittels 3 angeordnet. Die Stromversorgung der Steuerelektronik 5 erfolgt über eine an dem Hohlprofilpfosten 7 angeordnete Anschlussplatte 51. Alternativ kann auf dem zweiten Schenkel 42 auch ein Akku angeordnet sein.

Im Ausführungsbeispiel ist das Gehäuse 2 mit dem Winkelstück 4 über Schrauben 6 verbunden, welche gleichzeitig den Gehäuseboden 21 mit dem Mittelteil 22 sowie dem Deckel 24 verbinden. Dabei liegt die freie Querschnittkante des Hohlprofilpfostens 7 in der Nut 210 des Gehäusebodens 21 an und wird gegenüber dem Gehäuseboden 21 mit der in der Nut 210 befindlichen Dichtung 211 abgedichtet.

## Patentansprüche

1. Beleuchtungsvorrichtung (1) für wenigstens einen Hohlprofilpfosten (7) aufweisende Zäune, umfassend ein zumindest teilweise lichtdurchlässiges Gehäuse (2) zur Aufnahme eines Leuchtmittels (3) sowie ein Flanschteil zum Einbringen in den Hohlprofilpfosten (7), wobei das Gehäuse (2) derart ausgebildet ist, dass es den Querschnitt des Hohlprofilpfostens (7) vollständig überdeckt und wobei das Flanschteil Mittel zur Befestigung innerhalb des Hohlprofilpfostens (7) aufweist, wobei das Flanschteil durch ein Winkelstück (4) mit mindestens zwei Schenkeln (41, 42) gebildet ist, dessen erster Schenkel (41) das Gehäuse (2) aufnimmt und dessen zweiter Schenkel (42) im montierten Zustand der Vorrichtung an der Innenwandung des Hohlprofilpfostens (7) anliegt, **dadurch gekennzeichnet, dass** an dem Winkelstück (4), auf dessen zweiten Schenkel (42) eine Steuerelektronik (5) zum Betrieb des Leuchtmittels (3) angeordnet ist.

2. Vorrichtung nach Anspruch 1, **dadurch gekennzeichnet, dass** der zweite Schenkel (42) des Winkelstücks (4) wenigstens eine Bohrung (43) zur Befestigung an dem Hohlprofilpfosten (7) mittels einer Schraube aufweist

3. Vorrichtung nach Anspruch 2, **dadurch gekennzeichnet, dass** wenigstens eine Bohrung in Form eines Langlochs ausgeführt ist.

4. Vorrichtung nach einem der vorgenannten Ansprüche, **dadurch gekennzeichnet, dass** das Gehäuse (2) ein umlaufendes transparentes Mittelstück (22) aufweist.

5. Vorrichtung nach einem der Ansprüche 1 bis 4, **dadurch gekennzeichnet, dass** das Leuchtmittel (3) durch wenigstens eine LED gebildet ist, welche auf dem Gehäuseboden (21) befestigt ist oder auf dem ersten Schenkel (41) des Winkelstücks (4) angeordnet ist und den Gehäuseboden (21) durchdringt.

6. Vorrichtung nach einem der vorgenannten Ansprüche, **dadurch gekennzeichnet, dass** das Leuchtmittel (3) innerhalb des Gehäuses (2) angeordnet ist, wobei das Gehäuse (2) über eine Steckverbindung mit dem Winkelstück (4) verbindbar ist, über die ein Kontakt zwischen Steuerelektronik(5) und Leuchtmittel (3) herstellbar ist.

7. Vorrichtung nach einem der vorgenannten Ansprüche, **dadurch gekennzeichnet, dass** an dem Gehäuseboden (21) eine umlaufende Dichtung (211) zur Abdichtung des Übergangs zwischen Hohlprofilpfosten (7) und Gehäuse (2) angeordnet ist.

8. Vorrichtung nach einem der vorgenannten Ansprüche, **dadurch gekennzeichnet, dass** der Gehäuseboden (21) an seiner dem Hohlprofilpfosten (7) zugewandten Unterseite einen umlaufenden flexiblen Kragen aufweist, der im montierten Zustand unter Vorspannung an der Innenwandung des Hohlprofilpfostens (7) anliegt.

## Claims

1. Illumination device (1) for fences having at least one hollow-profile post (7), comprising a housing (2) which is at least partially transparent, for attaching a light source (3), a flanged section for installing in the hollow-profile post (7), where the housing (2) is formed in such a way that it fully covers the cross-section of the hollow-profile post (7), and where the flanged section has means for fixing it inside the hollow-profile post (7), where the flanged section is formed by an angled piece (4) with at least two legs (41, 42), the first (41) of which legs is attached to the housing (2), and the second (42) of which legs lies against the inner wall of the hollow-profile post (7) when the device is fixed in position, **characterised in that** an electronic control device (5) for operating the light source (3) is arranged on the second leg (42) of the angled piece (4).

2. Device in accordance with claim 1, **characterised in that** the second leg (42) of the angled piece (4) has at least one hole (43) for fixing it to the hollow-profile post (7) by means of a bolt.

3. Device in accordance with claim 2, **characterised in that** at least one hole is in the shape of a slot.

4. Device in accordance with any of the above claims, **characterised in that** the housing (2) has a transparent centre part (22) around its circumference.

5. Device in accordance with any of the claims 1 to 4, **characterised in that** the light source (3) is formed by at least one LED, which is attached to the floor of the housing (21), or is arranged on the first leg (41) of the angled piece (4) and passes through the floor (21) of the housing.

6. Device in accordance with any of the above claims, **characterised in that** the light source (3) is arranged within the housing (2), where the housing (2) can be joined to the angled piece (4) by means of a plug-in connection, by means of which contact can be established between the electronic control device (5) and the light source (3).

7. Device in accordance with any of the above claims, **characterised in that** a circumferential seal (211) is arranged on the floor (21) of the housing to form a seal in the space between the hollow-profile post (7) and the housing (2).

8. Device in accordance with any of the above claims, **characterised in that** the housing floor (21) has a circumferential elastic collar on its underside facing the hollow-profile post (7) which, in the installed position, is pressed against the inside wall of the hollow-profile post (7).

## Revendications

1. Dispositif d'éclairage (1) pour clôtures présentant au moins un poteau (7) à profilé creux, comprenant un boîtier (2) au moins en partie translucide destiné à recevoir un moyen d'éclairage (3), ainsi qu'un flasque à introduire dans le poteau (7) à profilé creux, sachant que le boîtier (2) est configuré de sorte à recouvrir entièrement la section du poteau (7) à profilé creux et sachant que le flasque présente des moyens de fixation à l'intérieur du poteau (7) à profilé creux, sachant que le flasque est formé par une pièce coudée (4) composée d'au moins deux branches (41, 42), dont la première branche (41) reçoit le boîtier (2) et dont la deuxième branche (42) applique, lorsque le dispositif se trouve à l'état monté, contre la paroi intérieure du poteau (7) à profilé creux, **caractérisé en ce que** contre la pièce coudée (4), sur sa deuxième branche (42), est agencée une électronique de commande (45) servant à exploiter le moyen d'éclairage (3).

2. Dispositif selon la revendication 1, **caractérisé en ce que** la deuxième branche (42) de la pièce coudée (4) présente au moins un alésage (43) de fixation contre le poteau (7) à profilé creux au moyen d'une vis.

3. Dispositif selon la revendication 2, **caractérisé en ce qu'**au moins un alésage se présente sous la forme d'un trou oblong.

4. Dispositif selon l'une des revendications précédentes, **caractérisé en ce que** le boîtier (2) présente une pièce médiane (22) transparente périphérique.

5. Dispositif selon l'une des revendications 1 à 4, **caractérisé en ce que** le moyen d'éclairage (3) est formé par au moins une LED fixée sur le fond (21) du boîtier ou agencée sur la première branche (41) de la pièce coudée (4) et traversant le fond (21) du boîtier.

6. Dispositif selon l'une des revendications précédentes, **caractérisé en ce que** le moyen d'éclairage (3) est agencé dans le boîtier (2), sachant que le boîtier (2) est reliable à la pièce coudée (4) par une liaison enfichée via laquelle il est possible d'établir un contact entre l'électronique de commande (5) et le moyen d'éclairage (3).

7. Dispositif selon l'une des revendications précédentes, **caractérisé en ce que** contre le fond (21) du boîtier est agencée un joint périphérique (211) destiné à étanchéiser la zone de transition entre le poteau (7) à profilé creux et le boîtier (2)

8. Dispositif selon l'une des revendications précédentes, **caractérisé en ce que** le fond du boîtier (21) présente, sur son côté inférieur regardant le poteau (7) à profilé creux, un col flexible périphérique qui applique sous contrainte, à l'état monté, contre la paroi intérieure du poteau (7) à profilé creux.
